# EUROPÄISCHE PATENTSCHRIFT

(11) **EP 3 251 557 B1**
(45) Veröffentlichungstag und Bekanntmachung des Hinweises auf die Patenterteilung: **28.04.2021**
(21) Anmeldenummer: 16172532.0
(22) Anmeldetag: 01.06.2016
(51) Int. Cl.: A47C 23/06

(54) **UNTERFEDERUNG**
SUPPORT SPRING SYSTEM
SYSTÈME DE RESSORT

(43) Veröffentlichungstag der Anmeldung: 06.12.2017
(73) Patentinhaber: Roth & Cie AG, 3380 Wangen an der Aare (CH)
(72) Erfinder: Stübe, Andreas, 4105 Biel-Benken (CH)
(74) Vertreter: AMMANN PATENTANWÄLTE AG

(56) Entgegenhaltungen:
- EP-A1- 1 616 507
- EP-A1- 1 754 430
- EP-A2- 2 117 384
- EP-B1- 2 117 384
- BE-A- 781 040
- DE-U1-202007 006 722
- DE-U1-202013 102 475

## Beschreibung

Die vorliegende Erfindung bezieht sich auf eine Unterfederung für eine Matratze, J gemäss Oberbegriff des Anspruchs 1.

Mit Unterfederung wird allgemein eine flächige, federnde Unterlage für die Matratze bezeichnet. Im Rahmen der vorliegenden Erfindung wird generell die Konstruktion betrachtet, die als Lattenrost oder Federholzrahmen bekannt ist. Dabei verlaufen als federnde Elemente eine Anzahl länglicher, leistenförmiger Federelemente quer zur Längsrichtung der Unterfederung. Sie sind seitlich in den Holmen eines Rahmens gehalten oder liegen, z.B. im Falle eines Rolllattenrosts, auf entsprechenden Auflageflächen des Bettrahmens auf. Bei den Latten sind verschiedene Ausführungen bekannt von gerade bis vorgespannt und doppelten oder mehrfachen Ausführungen mit verschiebbaren Verbindungselementen, um verschiedene Federcharakteristiken zu erhalten.

Eine grundlegende Aufgabe aller Unterfederungen ist, eine Anpassung der Matratzenoberfläche an die Körperform eines ruhenden Menschen zu erzielen im Sinne einer entspannten Wirbelsäule und entlasteter Bandscheiben. Kann sich die Matratze der Körperform nicht anpassen, resultiert ein unruhiger Schlaf, Beschwerden beim Aufstehen und andere Unannehmlichkeiten. Verschiedene Lösungsansätze für dieses Problem sind bekannt.

Es sind Unterfederungen am Markt bekannt, bei denen beide Bereiche, Schulter und Gesässbereich mittels spezieller Beschläge und Lagersegmentketten nach unten absenken können. Nachteil dieser Lösungen ist, dass die die aufgrund der Benutzung entstehenden Einsinkbereiche immer nach unten wirken (Hängematteneffekt) und damit einen entsprechenden Weg benötigen. Die Bauhöhe der Unterfederungen im Bettgestell **ist** jedoch begrenzt, damit die Matratze noch entsprechend im Bettrahmen gehalten werden kann.

Es sind weiterhin **ein** Liegesystem oder Komponenten hierzu am Markt bekannt, die mit Hilfe von Wippen- und Schiebemechanismen eine bessere Anpassung an die Körpergeometrie versprechen. Diese bringen jedoch entsprechend geringere Geometrieanpassungen mit sich als die vorliegende Erfindung.

Weiterhin sind Systeme bekannt, bei denen die Lagerung**en** der Federleisten im Randbereich verschiebbar sind. Dadurch sollen stärker und weniger stark stützende Bereiche über die Länge des Rahmens entstehen.

Ebenfalls können die Härten der verschiedenen Zonen mittels Verhärtung der Federleisten, der Veränderung der Flexibilität der Federleistenlagerkörper sowie deren Höhe voreingestellt werden. Diese Systeme haben allesamt den Nachteil, dass diese fix am Rahmen voreingestellt werden müssen. Diese Voreinstellung kann nur auf eine bevorzugte Schlafposition erfolgen, obwohl sich der Schläfer in der Nacht in unterschiedliche Positionen begibt, die wiederum eine andere Einstellung erfordern (Seitenlage, Rückenlage, Bauchlage)

Es existieren bereits Systeme am Markt, bei denen sich die Elemente der Federleistenlagerung dynamisch den Geometrien und unterschiedlichen Gewichtsbelastungen des Körpers anpassen. Sie basieren auf hydraulischer oder hydropneumatischer Basis mittels Stösseln oder funktionieren mechanisch mit Führungen und Rollen in Kombination mit Gurten.

**Eine Unterfederung mit senkrecht verschiebbaren Lattenaufnahmen, die über im Wesentlichen V-förmige Hebel mit nach oben ragenden Armen gekoppelt sind, ist aus** DE-U-20 2013 102 475 **bekannt. Die Hebel weisen eine merkliche Flexibilität auf. Die Lattenaufnahmen weisen einen nach unten abstehenden Stiel mit kreiszylindrisch ausgeführtem Ende auf, das zwischen zwei parallelen Wänden vertikal verschiebbar geführt ist. Damit wird eine gegenläufige vertikale Bewegung benachbarter Latten durch die Kopplung über die V-förmigen Hebel erzielt. Sie ist jedoch auf benachbarte Latten beschränkt und ist über die Länge der Unterfederung gleichförmig. Insbesondere gibt es keine ausgleichende Bewegung, wenn die Latten gleichmässig belastet werden. Durch die federnden Hebel resultiert eine Federwirkung zusätzlich zu derjenigen der Latten.**

**Eine ähnliche Lösung ist aus** EP-A-1 754 430 **bekannt, wobei die Arme der V-förmigen Hebel ausdrücklich federnd sind und die Verbindung der Hebelarme zu den Lattenaufnahmen starr ist, so dass eine Nachgiebigkeit nur durch das Federn der Hebelarme gegeben ist.**

**Eine weitere Variante ist aus der** EP-A-1 616 507 **bekannt, wo jedoch gegenüber** EP-A1 754 430 **die V-förmige Federarmanordnung drehfest am Rahmen der Unterfederung angebracht ist.**

Die WO-A-2008/104687 offenbart auf einer Spitze stehende und damit kippbar gelagerte Stützkörper. An je mindestens 2 Stützkörpern sind Auflageelemente, z.B. Latten, hängend über starre oder federnde, stabförmige Verbindungsglieder aufgehängt. Bei Belastung kann ein Auflageelement die benachbarten Stützkörper zu sich heranziehen und sinkt dabei ab. Die kippenden Stützkörper ziehen dabei umgekehrt die benachbarten, weniger stark belasteten Auflageelemente nach oben. Wegen der allseits gelenkigen Verbindungen ist nur bei ungleichmässiger Belastung eine Ausgleichsbewegung vorhanden. Wegen der regelmässigen Struktur ist die Ausgleichsbewegung auch unabhängig vom Ort innerhalb der Gesamtanordnung.

Aus der DE-U-20 2007 006 722 ist eine Lagerung für Latten bekannt, bei der jedes Lattenende in einer einzeln federnden und drehbaren Aufnahme gehalten ist.

Die fünf vorangehend umrissenen Anordnungen zeigen auch eine relativ grosse Bauhöhe, was bei einer Unterfederung wegen Überschreiten der üblichen Rahmenhöhe nachteilig sein kann. Die gleichmässige Reaktion auf Belastung entspricht auch nicht den physiologischen Anforderungen. Vielmehr ist eine selbsttätige Anpassung an die Biegung der Wirbelsäule gefordert, was nicht gleichbedeutend ist mit einer Reaktion auf unterschiedliche Belastung.

Eine Aufgabe der vorliegenden Erfindung besteht daher darin, eine Unterfederung anzugeben, die sich selbsttätig an Proportionen und Gewicht einer ruhenden Person anpasst und eine geringere Höhe aufweist.

Eine derartige Unterfederung ist im Anspruch 1 angegeben. Die weiteren Ansprüche geben bevorzugte Ausführungsformen an.

Demgemäss wird vorgeschlagen, zwei Bereiche der Unterfederung über einen Hebel oder eine Hebelanordnung derart beweglich an den Holmen, das heisst am stationären Teil der Unterfederung, anzubringen, dass bei Belastungen der höher belastete Bereich absinkt und dabei den niedriger belasteten Teil anhebt. Die Bereiche, die bei Belastung absinken, sind dabei diejenigen, auf denen Schulter und / oder Becken (Gesäss) einer Person liegen. Als anzuhebender Bereich ist die Lordose anzusehen. Eine wesentliche Erkenntnis dabei ist, dass für einen weiten Bereich von Körpergrössen die Abstände zwischen den Bereichen des Körpers doch recht wenig variieren, so dass eine Ausführung der Hebel oder Hebelanordnung einen weiten Bereich von Körpergrössen abdeckt. Gemäss Versuchen genügt insbesondere eine einzige Ausführung, um Körpergrössen zwischen "kleine Frau" (1.54 m) bis "grosser Mann" (1.87 m) gemäss DIN33416 abzudecken. Eine Anpassung des Ausmasses der jeweiligen Bewegung kann durch geeignete Wahl von Hebellängen erzielt werden. Auf die gleiche Art wird auch eine Anpassung an die Gewichtsverhältnisse erreicht.

Die Erfindung wird weiter an einem Ausführungsbeispiel unter Bezugnahme auf die Figuren erläutert. Es zeigen:

| | |
|---|---|
| • Figur 1 | Schematisierte Ansicht von oben auf eine Unterfederung, insbesondere Lattenrost; |
| • Figur 2 | Schnitt gemäss II-II in Figur 1 durch den Lattenrost; |
| • Figur 3 | Schnitt gemäss II-II in Figur 1 durch den Lattenrost unter Belastung; |
| • Figur 4 | Vergrösserte Darstellung einer Hebelanordnung im unbelasteten Zustand; |
| • Figur 5 | Vergrösserte Darstellung der Hebelanordnung gemäss Figur 4 in belastetem Zustand; |
| • Figur 6 | Teilschnitt gemäss II-II in Figur 1 bei aufgerichtetem Rückenteil. |

Die Unterfederung 1, hier beispielhaft ein Lattenrost, weist einen rechteckigen Rahmen 3 auf, der in der Figur 1 rechts und links zwei in Längsrichtung verlaufende Holme 5 umfasst. An den Holmen 5 sind Halterungen 7 (Zeigelinien nur beispielhaft auf einen Teil der Halterungen gerichtet) vorhanden, in denen die querverlaufenden Latten 9 (a-f) gehalten sind.

Die Halterungen 7 können verschiedene, bekannte Formen aufweisen, insbesondere gefedert sein. Die Latten 9 können einfache Latten sein oder auch Anordnungen von zwei oder mehr Latten, sei es parallel verlaufende oder auch übereinanderliegende, um die Steifigkeit zu variieren. Im Bereich 11, auf dem Schulter bis Gesäss einer schlafenden Person aufliegen, sind die Latten 9a-9e in einer Hebelanordnung oder Mechanik 15 gelagert.

Die Mechanik 15 ist in Figur 2 und vergrössert in Figur 4 in Ruhestellung dargestellt, das heisst ohne Belastung durch den Körper einer Person. Wie in Figur 2 ersichtlich werden über die ganze Länge die gleichen und für sich konventionellen Halterungen 7 und Latten 9 eingesetzt. Im Kopfbereich **17** und im Bein / Fussbereich 19 sind die Halterungen 7 mittels Befestigungen 21 am Holm 5 fix angebracht. Diese Konstruktion entspricht daher den bekannten Ausführungen. Insbesondere ist es grundsätzlich für die Latten 9f und die Halterung 7 wie auch die Befestigung 21 denkbar, aus einer Vielzahl an sich bekannter Ausführungen auszuwählen.

Die Hebelanordnung 15 weist im Schulterbereich einen einarmigen äusseren Schulterhebel 25 auf, der um eine Achse 27 schwenkbar ist. Der einarmige äussere Schulterhebel 25 ist über einen Bolzen 29, der an seinem Ende 31 ausgebildet ist, am zweiarmigen inneren Schulterhebel 35 angelenkt. Der innere Schulterhebel 35 weist an seinem äusseren Ende 37 ein Langloch 39 auf, in das der Bolzen 29 eingreift, so dass er sich beim Schwenken der beiden Schulterhebel im Langloch 39 bewegen kann, um die Beweglichkeit der beiden Schulterhebel 25, 35 zu gewährleisten. Der innere Schulterhebel 35 ist um eine Achse 41 schwenkbar gelagert und weist ein zweites, inneres Ende 43 auf, an dem sich der obere Lordosenträgerbolzen 47 befindet.

Eine im Wesentlichen spiegelbildliche Anordnung von einem einarmigen äusseren Gesässhebel 51, (um äussere Gesässhebelachse 53 schwenkbar), einem inneren zweiarmigen Gesässhebel 55 (um innere Gesässhebelachse 57 schwenkbar) mit Langloch 59 für Bolzen 61 am achsenfernen Ende 63 von äusserem Gesässhebel 51 und einem unteren Lordosenträgerbolzen 65 am inneren Ende 67 schliesst sich an.

Am oberen Lordosenträgerbolzen 47 und unteren Lordosenträgerbolzen 65 ist der Lordosenträger 69 im Wesentlichen schwebend gehalten. Die Lordosenträgerbolzen 47 und 65 stecken in oberem Langloch 71 bzw. unterem Langloch 72. Form und Verlauf der beiden Langlöcher 71 und 72 bestimmen dabei die Bewegung des Lordosenträgers 69, wenn sich die Schulterhebel 25, 35 und die Gesässhebel 51, 55 bewegen.

Die Hebelachsen 27, 41, 53, 57 sind an Grundplatten 74 angebracht. Die Grundplatten 74 sind in Vertiefungen oder Ausnehmungen von im Wesentlichen gleicher Kontur in den Holmen 5 eingesetzt. Die Befestigung der Grundplatten kann durch Klemmung in den Aufnahmen in den Holmen 5 erfolgen, aber auch gesichert werden durch eine oder mehrere an sich bekannte Massnahmen wie: Verschrauben am Holm, Anschrauben an Gegenplatte oder Mutter, ggf. mit Unterlagscheibe, Verkleben, Formschluss. Günstig wirkt sich aus, dass die Grundplatten 74 identisch sind, wodurch der Aufwand bei der Herstellung gesenkt wird. Ein weiterer Vorteil der **Grundp**latten 74 ist, dass sie tribologisch optimierte Kontaktflächen (Gleitflächen) für die Bewegungen der Hebel bieten. Abgesehen von der Sicherstellung der Langlebigkeit durch Vermeidung von Abrieb können so auch mechanische Geräusche wie Klappern und Quietschen vermieden werden, wobei trotzdem für den Rahmen der Gestaltungspielraum erhalten bleibt. Insbesondere die **Grundplatte** 74 hinter dem Lordosenträger 69 dient im Wesentlichen der Bereitstellung einer solchen optimierten Gleitfläche.

Wie in Figur 4 dargestellt, sind an jedem der Hebel 25, 35, 51, 55 (s. Figg. 4, 5) je eine Halterung 7 für eine Latte 9a, 9b, 9d, 9e angebracht. Die Hebel 25, 35, 51, 55 weisen dazu jeweils Paare von Bolzen 73 auf. Die Bolzen 73 in den Schulterhebeln 25, 35 sind dabei so gegenüber den jeweiligen Achsen 27, 41 angeordnet, dass sich bei Belastung von oben (das heisst im Wesentlichen in Richtung des Pfeils 75) das Ende 31 und das äussere Ende 37 des äusseren 25 bzw. inneren 35 Schulterhebels nach unten bewegen, wodurch das innere Ende 43 des inneren Schulterhebels 35 nach oben gedrückt wird und dadurch über den Bolzen 47 zunächst das obere Ende des Lordosenträgers 69 nach oben bewegt. Entsprechend führt eine Belastung von oben gemäss Pfeil 77 auf die Gesässhebel zu einer Bewegung des unteren Lordosenträgerendes nach oben durch die entsprechende Bewegung des Bolzens 65. Beispielhaft ist die Situation bei gleichzeitiger Einwirkung von oben auf Schulterhebel und Gesässhebel in den Figuren 3 und 5 dargestellt. Bei gleichzeitig einwirkender Kraft wird der Lordosenträger 69 angehoben. Wird der Druck auf die Schulterhebel 25, 35 (Pfeil 75) und die Gesässhebel 53, 55 (Pfeil 77) durch Schultern und Gesäss oder Becken einer liegenden Person ausgeübt, so ergibt sich durch das Anheben (Pfeil 78) des Lordosenträgers 69 die gewünschte Unterstützung im Lordosenbereich. Durch die mechanische Koppelung von Schulter-, Lordosen- und Gesässbereich ergibt sich dabei eine Gleichgewichtslage und gleichmässige Unterstützung aller Bereiche und eine automatische Anpassung sowohl an die Liegeposition wie auch an Proportionen und Gewichtsverteilung der ruhenden Person.

Ein weiterer Vorteil der beschriebenen Anordnung besteht darin, dass die Latten 9a, 9b, 9d, 9e im Schulter und Gesässbereich absinken, während die Latte 9c mit dem Lordosenträger 69 angehoben wird. Durch diese gegenläufige Bewegung ergibt sich ein insgesamt geringerer Platzbedarf in der Höhe, das heisst, der Lattenrost ist insgesamt niedriger, wodurch sich unter anderem zusätzlicher Gestaltungsspielraum beim Bettrahmen ergibt.

In der Ruheposition, wie in Figuren 2 und 4 gezeigt, befinden sich alle Latten 9 in gleicher Höhe und damit die aufliegende Matratze (nicht dargestellt) in einer geraden, schonenden Lage. Die Rückkehr in die Ruhelage wird durch Federelemente, z.B. Spiralfedern, an den Achsen 27, 41, 53, 57 unterstützt oder sogar herbeigeführt.

Die Spiralfedern 79 sind auf Stifte 81 aufgesteckt, die aus den Grundplatten 74 hervorstehen. Das eine Ende 79a jeder Spiralfeder 79 stützt sich im Wesentlichen an der jeweiligen Achse 27, 41, 53, 57 ab, das andere Ende an einem Vorsprung oder einer Nase in der Rückseite des jeweiligen Hebels 25, 35, 51, 55. Die Rückseiten der Hebel 25, 35, 51, 55 weisen entsprechende Vertiefungen für die Spiralfeder 79 und die Stifte 81 auf, so dass die Beweglichkeit der Hebel 25, 35, 51, 55 gewährleistet ist. Insbesondere wenn die Hebel 25, 35, 51, 55 aus Kunststoff durch einen Formprozess wie Spritzgiessen hergestellt werden, ist eine massive Ausführung ungünstig (Gewicht, Materialeinsatz, Stabilität und Haltbarkeit im Hinblick auf Schrumpfungsvorgänge bei Abkühlen nach dem Formprozess). Vorgezogen wird daher eine gitterförmige Struktur, das heisst eine von hinten gesehen weitgehend hohle Form der Hebel, mit einem Gitter von Streben zur Versteifung, vorzugsweise auch für die Grundplatten 74. Diese Struktur wird so ausgelegt, dass sie die Stifte 81 und die Feder 79 aufnehmen kann, die Beweglichkeit der Hebel gegenüber den Stiften 81 und der Feder 79 nicht behindert und auch einen Halt für das zweite Ende 79b der Spiralfeder bietet, so dass diese den jeweiligen Hebel 25, 35, 51, 55 in die Grundstelle zurückbewegen kann. Derartige versteifte Hohlstrukturen oder Wabenstrukturen sind dem Fachmann an sich bekannt.

Insbesondere hochwertige Unterfederungen sind mit Möglichkeiten ausgestattet, Kopf-oder Fussende in ein oder mehr Abschnitten anzuheben, um eine höhere Lagerung der Füsse oder Beine zu ermöglichen, oder eine aufgerichtete Stellung des Oberkörpers oder des Kopfs, z.B. zum Lesen.

Die beschriebene Hebelanordnung 15 kann mit derartigen Schwenkachsen ausgestattet werden wie in Figur 6 dargestellt. Das Aufrichtgelenk 83 mit Schwenkachse 84 ist im Bereich der Verbindung zwischen innerem Gesässhebel 55 und Lordosenträger 69 angeordnet. Wie aus Vergleich der Figur 6 mit den Figuren 4 und 5 ersichtlich, ist die Auslegung des Langloches 72 unter anderem von dem Bewegungsbereich des Gelenks 83 beeinflusst.

Die weiteren Bewegungsmöglichkeiten des Kopfteils (Gelenk 85) und im Bereich der Oberschenkel (Gelenk 87 mit angedeuteter Achse 88) liegen ausserhalb des Hebelmechanismus 15.

Offensichtlich sind beim Aufstellen eines Rückenteils durch Abknicken der Hebelanordnung 15 an einem Gelenk 83 auch die Hebelverhältnisse betroffen. Dadurch ergibt sich eine gewünschte Veränderung der Reaktion an die aufgerichtete Haltung des Oberkörpers.

Eine zusätzliche Steigerung des Komforts ist möglich durch Massnahmen, die den Bewegungsbereich der Schulterhebel 25, 35 und der Gesässhebel 51, 55, denkbar auch des Lordosenträgers 69, beschränkt. Derartige Massnahmen können z.B. Anschläge 89 sein. Z.B. handelt es sich dabei um Stifte in entsprechenden Löchern, die je nach Bedarf eingesteckt bzw. entfernt werden können.

Aus der Beschreibung des Ausführungsbeispiels gehen die folgenden Vorteile hervor:
In den sensiblen Liegeflächenbereichen Schulter, Gesäss und Lordose wird ein Systembeschlag realisiert, der neben einer kraft- und gewichtsabhängigen Absenkung im Bereich Schulter und Gesäss eine zusätzliche Stützung im Bereich der Lordose generiert. Hierbei wird der Liegekomfort nicht nur durch eine Absenkung optimiert, sondern auch durch eine Anhebung in den entgegengesetzten Zonen (Wippeneffekt). Die einzelnen Trägersegmente können dabei mit einem Federmechanismus so vorgespannt werden, dass diese in unbelastetem Zustand der Matratze in eine ebene Ausgangslage zurückgestellt werden. Alle üblichen Komfortstufen von unverstellbar bis 4-Motoren-Einlegrahmen können bevorzugt realisiert werden.

Bei Belastung des Gesäss- und des Schulterbereiches wird gleichzeitig der Lordosenbereich nach oben bewegt, was bei niedrigerer Systemhöhe zu gleicher oder besserer Körpergeometrieanpassung führt.

Speziell an der vorliegenden Mechanik ist, dass die Wippen (Hebel) im Schulter und Gesässbereich im Zusammenspiel miteinander eine definierte Stützung des Lordosensegments generieren und geometrie- und gewichtsabhängig reagieren. Dadurch entsteht eine gleichmässige Druckverteilung über den gesamten Bereich von der Schulter bis zum Oberschenkel. Federelemente in der Mechanik sorgen dafür, dass die Liegefläche im unbelasteten Zustand gerade ausgerichtet ist und erst bei Belastung der Einsink- und Stützeffekt entsteht. Es sind weiterhin Anschläge in der speziellen Wippenmechanik vorgesehen, welche die Einsinkwege in den Bereichen Schulter und Gesäss individuell begrenzen können, womit das Reaktionsverhalten den individuellen Körpergeometrieunterschieden zwischen den Benutzern beeinflusst werden kann: (Mann:=breite Schultern, schmales Becken == Schulterabsenkung maximal, Gesäss minimal; Frau:= schmale Schultern, breites Becken == Gesäss maximal, Schulter minimal).

Die Wippenmechanik ist so ausgeführt, dass eine Bewegung der einzelnen Segmente auch in der Verwendung mit einer motorisch verstellbaren Unterfederung möglich ist. Dabei wird die Wirkung und Flexibilität der Wippen in der Sitzposition reduziert und passt sich dabei der Sitzposition besser an.

Das System reagiert auf die unterschiedlichen Liegepositionen und passt sich diesen unter gleichbleibender Druckverteilung dynamisch jeweils an.

Insbesondere sind die einzelnen Hebelanordnungen nur über die Latten gekoppelt und reagieren jeweils auch auf die Lage einer liegenden Person voneinander unabhängig. Dadurch kann sich die Unterfederung der Lage der Person anpassen, was bei Personen, die im Schlaf oft die Lage wechseln, vorteilhaft ist.

Aus der vorangehenden Darstellung eines Ausführungsbeispiels sind dem Fachmann zahlreiche Abwandlungen und Ergänzungen zugänglich, ohne den Schutzbereich der Erfindung zu verlassen, der durch die Ansprüche definiert ist.

Denkbar sind unter anderem:
- Die Latten 9 können auch jeweils und unabhängig voneinander eine Lattenanordnung aus zwei oder mehr parallel oder übereinander verlaufenden Latten sein.
- Die Halterungen 7 können im Wesentlichen von jeglicher bekannter Art sein, die Befestigungsvorkehrungen, im Beispiel Bolzen 73, sind an die jeweils gewählte **H**alterung **7** anpassbar.
- Die Anordnung der (Lattenhalterungs-)Befestigung**svorkehrungen** 73, die Dimensionierung der Hebel 25, 35, 51, 55 wie auch des Lordosenträgers sind variierbar im Hinblick auf das Zielspektrum der Benutzer.
- Die Federelemente 79, die die Hebelanordnung 15 in die Grundstellung bewegt, kann durch eine andere Federanordnung (Spiralfeder, Federungen, Metall oder Kunststoff) ersetzt werden oder auch motorisch unterstützt sein.
- Die Hebel 15, 25, 51, 55 können direkt an den Holmen 5 einer Unterfederung bzw. einen Lattenrost 1 angebracht sein oder auch zusammen an einem Träger, der am Holm angebracht ist oder ein integraler Bestandteil eines Holm ist und im Extremfall die Grundplatten 74 ersetzt.
- Als Material für die Einzelteile der Hebelanordnung 15 sind im Wesentlichen alle die vorhersehbare Belastung ertragenden Materialien denkbar. Ein weiterer Aspekt ist, dass eine Geräuschentwicklung in aller Regel unerwünscht ist. Aus diesem Grunde bestehen die Hebel 15, 25, 51, 55 sowie der Lordosenträger 69 bevorzugt aus einem entsprechend belastbaren Kunststoff, gegebenenfalls faserverstärkt.
- In Figur 4 sind zwei Stifte 89 gezeigt, die die Bewegung der Schulterhebel 25, 35 und der Gesässhebel 51, 55 blockieren, was z.B. für Transportzwecke geeignet ist. Andere, tiefer liegende Positionen (nicht dargestellt) beschränken die Bewegung, blockieren sie jedoch nicht vollständig, für eine Anpassung an besondere Anforderungen.
- Eine oder mehr als zwei Hebelanordnungen (im Ausführungsbeispiel: zwei Hebelanordnungen gegenüberliegend angeordnet an je einem Holm 5) sind vorhanden. Zum Beispiel ist vorstellbar, eine Hebelanordnung etwa mittig im Rahmen 3 parallel zu den Holmen 5 anzuordnen. Ein entsprechend zusätzlich nötiger Träger ist ausgelegt, dass die darüber verlaufenden Latten beim Absenken nicht aufsetzen, z.B. durch eine entsprechende Ausnehmungen für die abgesenkten Latten. Andere Massnahmen zu diesem Zweck sind höhere Halterungen für die Latten und höher angeordnete Befestigungsvorkehrungen 73 für die Halterungen.

## Patentansprüche

1. Unterfederung (1) für eine Matratze mit zwei im wesentlich parallel verlaufenden Holmen (5), zwischen denen im wesentlich senkrecht zu den Holmen (5) eine Mehrzah Latten (9a-9f) angeordnet ist, wobei die Latten (9a-9f) zur Auflage einer Matratze ausgebildet sind, mindestens eine erste Latte (9b; 9d) und eine zweite Latte ( 9c) an mindestens einem der Holme (5) in einer Hebelanordnung (15) gehalten ist, so dass die erste (9b; 9d) und zweite Latte (9c) in einer *Richtung bewegbar ist, die sowohl in einer* Ebene senkrecht zur Längsrichtung *der ersten* (9b; 9d) *bzw. zweiten Latte* (9c) *liegt als auch* in einem Winkel kleiner als 90° zur Ebene senkrecht zur Längsrichtung der Holme (5) *steht,* und *wobei* die Hebelanordnung (15) einen zweiarmigen Hebel (35; 55) umfasst, der an einem Befestigungspunkt (41; 57) an einem Holm (5) drehbar befestigt ist und dessen beide Arme in Wirkverbindung mit Aufnahmen (7) der ersten (9b; 9d) bzw. der zweiten Latte (9c) stehen, so dass die Bewegungen der beiden Latten (9b; 9d; 9c) eine wesentliche gegenläufige Komponente aufweisen, wobei die zweite Latte (9c) in einer Aufnahme (7) gehalten ist, die an einem drehbeweglich mit einem zweiten Arm (43; 67) des zweiarmigen Hebels (35; 55) verbundenen Tragelement (69) vorhanden ist, **dadurch gekennzeichnet, dass** die erste Latte (9b; 9d) in einer Aufnahme (7), *die ausschliesslich* an einem ersten (37; 68) der beiden Arme des zweiarmigen Hebels (35; 55) *angebracht ist,* gehalten ist.

2. Unterfederung (1) gemäss Anspruch 1, **dadurch gekennzeichnet, dass** das Tragelement (69) drehbeweglich mit einem ersten Arm (67; 43) eines zweiten zweiarmigen Hebels (55; 35) *an einer Verbindungsstelle (65, 72; 47, 71)* verbunden ist, wobei ein zweiter Arm (68; 37) des zweiten zweiarmigen Hebels wenigstens eine Aufnahme (7) für eine dritte Latte (9d; 9b) aufweist, so dass die Verbindungsstelle (65, 72; 47, 71) zum Tragelement eine im Wesentlichen gegenläufige lineare Bewegung zur Aufnahme für die dritte Latte (9d; 9b) ausführt.

3. Unterfederung (1) gemäss einem der Ansprüche 1 bis 2, **dadurch gekennzeichnet, dass** an wenigstens einem von erstem und zweitem zweiarmigem Hebel (35; 55) an dem Arm (37; 68) mit der Aufnahme (7) für eine erste (9b; 9d) bzw. dritte Latte (9d; 9b) ein erster Arm (31; 63) eines vierten Hebels (25; 51) drehbeweglich angelenkt ist und der erste Arm des vierten Hebels eine Aufnahme für wenigstens eine vierte Latte (9a; 9e) aufweist, so dass sich die vierte Latte (9a; 9e) im wesentlichen linear gleichsinnig mit erster bzw. dritter Latte bewegt.

4. Unterfederung (1) gemäss einem der Ansprüche 1 bis 3, **dadurch gekennzeichnet, dass** sich spiegelbildliche Hebelanordnungen (15) an den beiden Holmen (5) befinden, um beide Enden von Latten (9a-9e) äquivalent aufzunehmen.

5. Unterfederung (1) gemäss einem der Ansprüche 1 bis 4, **dadurch gekennzeichnet, dass** die Verbindungen zwischen den Hebeln (25,35,51,55) der Hebelanordnung (15) untereinander und, soweit vorhanden, mit dem Tragelement (69) Langlöcher (39, 71, 72, 59) umfassen, um die Kopplung der Hebel bei Beibehaltung der Drehbeweglichkeit der Hebel zu erzielen.

6. Unterfederung (1) gemäss Anspruch 5, **dadurch gekennzeichnet, dass** die Langlöcher (39, 71, 72, 59) in den Armen eines Hebels (25,35,51,55) in einem Winkel deutlich verschieden von 180° gegeneinander und/oder anders als geradlinig ausgeführt sind, insbesondere gekrümmt und/oder gewinkelt, um die Grösse der Bewegungen der Latten (9a - 9e) relativ zueinander in Abhängigkeit von der Stellung der Hebel einzustellen.

7. Unterfederung (1) gemäss einem der Ansprüche 1 bis 6, **dadurch gekennzeichnet, dass** die Aufnahmen (7) für die Latten (9a-9f) federnd flexibel sind, so dass eine Kippbewegung der Latten (9a-9f) bei Bewegung der Hebel (25, 35, 51, 55) und, wenn vorhanden, des Tragelements (69) ausgleichbar ist und eine hinsichtlich der Oberfläche der Latten (9a-9f) parallele Ausrichtung herstellbar ist.

8. Unterfederung (1) gemäss einem der Ansprüche 1 bis 7, **dadurch gekennzeichnet, dass** sich die wenigstens eine erste Latte (9b; 9d) an einer Position befindet, die der Auflage der Schulter einer Person in einer vorgegebenen Schlafposition entspricht, die Position der wenigstens einen zweiten Latte (9c) der durchschnittlichen Position der Lordose einer Person in der Schlafposition entspricht, und wenn vorhanden die Position der wenigstens einen dritten Latte (9d; 9b) der durchschnittlichen Position des Beckens einer Person in der Schlafposition entspricht, um durch Absenken von erster und, wenn vorhanden, dritter Latte (9d; 9b) durch Schulter und/oder Becken der Position eine Anhebung der zweiten Latte (9c) im Hüftbereich zu bewirken.

## Claims

1. Slat base (1) for a mattress, comprising two substantially parallelly extending beams (5) between which a plurality of slats (9a-9f) are arranged substantially perpendicularly to the beams (5), the slats (9a-9f) being designed to support a mattress, at least a first slat (9b, 9c) and a second slat (9c) being held in a lever arrangement (15) on at least one of the beams (5) so that the first (9b, 9c) and the second slat (9c) are movable in a direction that both extends in a plane perpendicular to the longitudinal direction of the first (9b, 9c) and second slat (9c), respectively, and at an angle that is smaller than 90° with respect to the plane perpendicular to the longitudinal direction of the beams (5), and the lever arrangement (15) comprising a two-arm lever (35; 55) that is hinged to a fastening point (41; 57) on one beam (5) and whose two arms are operatively connected to holders (7) of the first (9b; 9d) and the second slat (9c), respectively, so that the movements of the two slats (9b; 9d; 9c) exhibit a substantially opposed component, the second slat (9c) being held in a holder (7) that is provided on a support member (69) which is hinged to a second arm (43; 67) of the two-arm lever (35; 55), **characterised in that** the first slat (9b; 9d) is held in a holder (7) that is exclusively attached to a first (37; 68) of the two arms of the two-arm lever (35; 55).

2. Slat base (1) according to claim 1, **characterised in that** the support member (69) is rotatably connected to a first arm (67; 43) of a second two-arm lever (55; 35) at a junction (65, 72; 47, 71), a second arm (68; 37) of the second two-arm lever having at least one holder (7) for a third slat (9d; 9b) such that the junction (65, 72; 47, 71) with the support member performs a linear movement that is substantially opposed to that of the holder for the third slat (9d; 9b).

3. Slat base (1) according to one of claims 1 to 2, **characterised in that** a first arm (31; 63) of a fourth lever (25; 51) is hinged to at least one of the first and second two-arm levers (35; 55) at its arm (37; 68) having the holder (7) for a first (9b; 9d) or third slat (9d; 9b), respectively, and the first arm of the fourth lever has a holder for at least one fourth slat (9a; 9e) such that the fourth slat (9a; 9e) performs a substantially linear movement in the same direction as the first or third slat, respectively.

4. Slat base (1) according to one of claims 1 to 3, **characterised in that** mirror-symmetrical lever arrangements (15) are provided on both beams (5) in order to receive both ends of slats (9a-e) in an equivalent manner.

5. Slat base (1) according to one of claims 1 to 4, **characterised in that** the junctions between the levers (25, 35, 51, 55) of the lever arrangement (15) among themselves and with the support member (69), if present, comprise oblong holes (39, 71, 72, 59) in order to achieve the coupling of the levers while maintaining the rotatability of the levers.

6. Slat base (1) according to claim 5, **characterised in that** the oblong holes (39, 71, 72, 59) in the arms of a lever (25, 35, 51, 55) are formed at a mutual angle that is distinctly different from 180° and/or other than straight, more particularly curved and/or angled, in order to adjust the magnitude of the movements of the slats (9a - 9e) relative to one another in function of the position of the levers.

7. Slat base (1) according to one of claims 1 to 6, **characterised in that** the holders (7) for the slats (9a-9f) are elastically resilient such that a tilting movement of the slats (9a-9f) due to the movement of the levers (25, 35, 51, 55) and of the support member (69), if present, can be compensated and a parallel alignment of the slats (9a-9f) with respect to their surfaces can be achieved.

8. Slat base (1) according to one of claims 1 to 7, **characterised in that** the at least one first slat (9b; 9d) is located in a position that corresponds to the place where the shoulder of a person in a predetermined sleeping position is resting, the position of the at least one second slat (9c) corresponds to the average position of the lordosis of a person in the sleeping position, and the position of the at least one third slat (9d, 9b), if present, corresponds to the average position of the basin of a person in the sleeping position, in order to achieve a lifting of the second slat (9c) in the hip area when the first and the third slat, if present, are lowered by the shoulder and/or basin of the position.

## Revendications

1. Sommier (1) pour un matelas, comprenant deux longerons (5) substantiellement parallèles entre lesquels sont agencées substantiellement perpendiculairement aux longerons (5) une pluralité de lattes (9a-9f), les lattes (9a-9f) étant adaptées à soutenir un matelas, au moins une première latte (9b, 9c) et une deuxième latte (9c) étant retenues sur au moins un des longerons (5) par un arrangement de leviers (15), de manière que la première (9b, 9c) et la deuxième latte (9c) sont mobiles dans une direction qui est à la fois comprise dans un plan perpendiculaire à la direction longitudinale de la première (9b, 9c) et de la deuxième latte (9c), respectivement, et forme un angle inférieur à 90° avec la plan perpendiculaire à la direction longitudinale des longerons (5), et ledit arrangement de leviers (159) comprenant un levier à deux bras (35; 55) qui est monté de manière rotative en un point de fixation (41; 57) sur un longeron (5) et dont les deux bras sont fonctionnellement reliés à des logements (7) de la première (9b, 9d) et de la deuxième latte (9c), respectivement, de telle manière que les mouvements des deux lattes (9b; 9d; 9c) présentent une composante substantiellement opposée, la deuxième latte (9c) étant retenue dans un logement (7) pourvu sur un élément de support (69) relié de manière rotative à un second bras (43; 67) du levier à deux bras (35; 55), **caractérisé en ce que** la première latte (9b; 9d) est retenue dans un logement (7) qui est uniquement fixé à un premier (37; 68) parmi les deux bras du levier à deux bras (35; 55).

2. Sommier (1) selon la revendication 1, **caractérisé en ce que** l'élément de support (69) est relié de manière rotative à un premier bras (67; 43) d'un second levier à deux bras (55; 35) en une jonction (65, 72; 47, 71), un second bras (68; 37) du second levier à deux bras présentant au moins un logement (7) pour une troisième latte (9d; 9b), de telle manière que la jonction (65, 72; 47, 71) avec l'élément de support exécute un mouvement linéaire substantiellement opposé à celui du logement pour la troisième latte (9d; 9b).

3. Sommier (1) selon l'une des revendications 1 à 2, **caractérisé en ce qu'** un premier bras (31; 63) d'un quatrième levier (25; 51) est articulé de manière rotative à au moins un parmi le premier et le second levier à deux bras (35; 55) par son bras (37; 68) présentant le logement (7) pour une première (9b; 9d) ou troisième latte (9d; 9b), respectivement, et que le premier bras du quatrième levier présente un logement pour au moins une quatrième latte (9a; 9e), de telle manière que la quatrième latte (9a; 9e) exécute un mouvement substantiellement linéaire du même sens que la première ou la troisième latte, respectivement.

4. Sommier (1) selon l'une des revendications 1 à 3, **caractérisé en ce que** des arrangements de leviers (15) symétriques en miroir se trouvent sur les deux longerons (5) afin de recevoir de manière équivalente les extrémités de lattes (9a-e).

5. Sommier (1) selon l'une des revendications 1 à 4, **caractérisé en ce que** les liaisons entre les leviers (25, 35, 51, 55) de l'arrangement de leviers (15) entre eux et avec l'élément de support (69), si présent, comprennent des trous oblongs (39, 71, 72, 59) afin d'obtenir l'accouplement des leviers tout en conservant la rotabilité des leviers.

6. Sommier (1) selon la revendication 5, **caractérisé en ce que** les trous oblongs (39, 71, 72, 59) dans les bras d'un levier (25, 35, 51, 55) sont réalisés de manière à former un angle clairement différent de 180° l'un avec l'autre et/ou autre que rectiligne, plus particulièrement incurvée et/ou angulaire, afin de régler l'ampleur relative des mouvements des lattes (9a - 9e) en fonction de la position des leviers.

7. Sommier (1) selon l'une des revendications 1 à 6, **caractérisé en ce que** les logements (7) pour les lattes (9a-9f) sont élastiquement flexibles, de manière qu'un basculement des lattes (9a-9f) lors du mouvement des leviers (25, 35, 51, 55) et de l'élément de support (69), si présent, peut être compensé et qu'un alignement parallèle des surfaces des lattes (9a-9f) peut être obtenu.

8. Sommier (1) selon l'une des revendications 1 à 6, **caractérisé en ce que** ladite au moins une première latte (9b; 9d) se trouve en une position qui correspond à l'appui de l'épaule d'une personne en une position de sommeil prédéterminée, la position de ladite au moins une deuxième latte (9c) correspond à la position moyenne de la lordose d'une personne en ladite position de sommeil, et la position de ladite au moins une troisième latte (9d, 9b), si présente, correspond à la position moyenne du bassin d'une personne en ladite position de sommeil afin d'effectuer, suite à l'abaissement de la première et de la troisième latte, si présente, par l'épaule et/ou le bassin de la position, un levage de la deuxième latte (9c) dans la zone des hanches.
